# FASCICULE DE BREVET EUROPEEN

(11) **EP 1 162 314 B1**
(45) Date de publication et mention de la délivrance du brevet: **29.11.2006**
(21) Numéro de dépôt: 01401453.4
(22) Date de dépôt: 06.06.2001
(51) Int. Cl.: E01D 2/00, E01D 101/28

(54) **Dispositif de connexion d'un tube métallique et d'une poutre ou dalle en béton**
Verbindungsvorrichtung für ein Metallrohr und einen Träger oder eine Decke aus Beton
Connecting device for a metal tube and a concrete beam or plate

(30) Priorité: 06.06.2000 FR 0007203
(43) Date de publication de la demande: 12.12.2001
(73) Titulaire: BOUYGUES TRAVAUX PUBLICS, 78280 Guyancourt (FR); VSL France, 91520 Egly (FR)
(72) Inventeur: Viallon, Jean-Pierre, 78280 Guyancourt (FR)
(74) Mandataire: Schrimpf, Robert

(56) Documents cités:
- FR-A- 2 520 777
- FR-A- 2 723 424
- US-A- 5 505 033

## Description

L'invention concerne les structures mixtes acier-béton comportant un treillis de tubes métalliques disposés diagonalement entre deux dalles ou poutres en béton, notamment pour la réalisation d'un tablier de pont, de la couverture d'un bâtiment ou d'une aire, d'un ponton ou d'une plateforme.

Elle a plus précisément pour objet les connexions du treillis avec le poutres ou dalles en béton.

On a décrit dans la publication FR 2 723 424 un dispositif de connexion qui comprend à chaque extrémité d'un tube du treillis une platine métallique soudée à l'extrémité du tube perpendiculairement à l'axe du tube, ladite platine étant en appui sur la poutre ou la dalle et présentant une pluralité de trous avec lesquels coopèrent des moyens de fixation par vissage de la platine à des barres noyées dans le béton de la poutre ou de la dalle.

Le document US-A-5505 033décrit un dispositif de connexion d'un tube métallique droit disposés entre deux dalles ou poutres en béton et connecté à chaque extrémité aux poutres ou aux dalles par un dispositif de connexion qui comprend une platine métallique soudée à l'extrémité du tube perpendiculairement à l'axe du tube, ladite platine étant en appui sur la poutre ou la dalle et présentant une pluralité de trous avec lesquels coopèrent des moyens de fixation par vissage de la platine à des barres noyées dans le béton de la poutre ou de la dalle, les trous étant formés dans la platine autour du tube et les moyens de fixation qui coopèrent avec ces trous pour fixer la platine aux barres étant démontables.

Un but de la présente invention est de fournir des réalisations d'un tel dispositif, avantageuses quant à leur facilité de maintenance et particulièrement performantes.

Selon l'invention définie par la revendication 1, le dispositif est complété par des câbles démontables qui passent à l'intérieur du tube, qui traversent les platines situées aux deux extrémités du tube ainsi que les poutres ou les dalles et qui sont mis en tension comme des câbles de précontrainte. Ces câbles augmentent de façon considérable la résistance du système vis-à-vis des efforts de traction sans avoir à augmenter sensiblement les dimensions du dispositif.

On décrira ci-après des exemples non limitatifs de mise en oeuvre de l'invention, en référence aux figures du dessin joint sur lequel :
- la figure 1 est une coupe d'un tube métallique comprimé fixé entre deux poutres en béton au moyen de dispositifs de connexion connus, le plan de coupe étant le plan I-I de la figure 2 ;
- la figure 2 est une vue en plan d'une platine du dispositif de connexion de la réalisation de la figure 1 ;
- la figure 3 est une vue de détails à plus grande échelle de l'une des fixations de la platine à la poutre ;
- la figure 4 est une coupe analogue à celle de la figure 1 mais dans le cas d'un tube tendu et précontraint;
- la figure 5 est une vue en plan d'une platine du dispositif de connexion selon la réalisation de la figure 4 ;
- la figure 6 est une vue d'un tube tendu, équipé selon l'invention de câbles de précontrainte, en situation entre deux poutres ;
- la figure 7 est un schéma de l'extrémité d'une gaine, et
- la figure 8 est un schéma des extrémités hautes des câbles de précontrainte d'un dispositif de connexion selon les figures 6 et 7.

La figure 1 montre un tube métallique droit cylindrique (1) auquel est soudé périphériquement (soudures s), à chaque extrémité, une platine métallique (2) qui a en plan la forme polygonale représentée sur la figure 2 et qui présente des trous (3), par exemple quatre trous, situés à l'extérieur du tube et régulièrement répartis autour de l'axe (4) du tube.

Le tube avec ses deux platines est en appui sur deux faces parallèles (5) de deux poutres (P) en béton visibles partiellement sur la figure 1 : le tube est perpendiculaire à ces faces (4) mais en réalité il est oblique par rapport aux plans des poutres, comme cela est illustré pour l'exemple sur la figure 6. Eventuellement, un joint est interposé entre la platine et la surface en béton.

Le dispositif de connexion d'un tube à une poutre est constitué, à chaque extrémité du tube, d'une pluralité de barres (6) qui ont été noyées dans le béton de la poutre lors du coulage de celui-ci et auxquelles ont été fixés par un moyen quelconque approprié, des raccords (7) qui sont accessibles dans des logements (8) formés dans le béton. Ces raccords présentent un alésage fileté dans lequel est vissée une tige (9) qui traverse un trou (3) de la platine et un écrou (10) est vissé sur la tige jusqu'à venir en pression sur la platine, éventuellement avec interposition d'une rondelle (11). De préférence, un chapeau (12) amovible est mis en place pour protéger le boulon.

Selon l'invention, la connexion entre un tube et une poutre ou dalle est complétée par des câbles démontables qui passent à l'intérieur du tube, qui traversent les platines et les poutres et qui sont tendus de façon en soi connue comme des câbles de précontrainte.

Dans le cas illustré sur les figures 4 à 7, les platines (2), outre les trous (3) prévus autour de l'emprise du tube pour la fixation des platines aux barres noyées dans le béton, présentent à l'intérieur du tube des trous (3') pour le passage des câbles, par exemple deux trous diagonalement opposés (figure 5).

De préférence, les trous (3) situés à l'extérieur du tube pour la fixation du tube aux barres (6) ancrées dans le béton sont régulièrement répartis autour du tube soit individuellement (figure 2), soit par couples (figure 5) et les trous (3') situés à l'intérieur du tube pour le passage des câbles de précontrainte sont régulièrement répartis entre les trous (3) ou entre les couples de trous (3) (figure 5).

Chaque câble de précontrainte, passe dans une gaine (13) qui comprend un tronçon de gaine (13a) mise en place à l'intérieur du tube et des tronçons de gaine (13b) mis en place dans les poutres et emboîtés à leurs extrémités dans des pièces métalliques creuses (14) prises dans le béton des poutres. Les câbles eux-mêmes traversent ces pièces et sont retenus de façon démontable par des moyens classiques, par exemple des mors (15) accessibles à l'extérieur des poutres.

On a représenté à plus grande échelle sur la figure 7, l'extrémité d'un tronçon de gaine (13b) emboîtée dans une pièce métallique creuse (14) et l'on voit sur cette figure les brins d'un câble (16) qui sortent de la pièce et sont coincés dans un mors (15).

Ces brins ont été préalablement tendus au moyen de vérins, comme les vérins (17) représentés sur la figure 8, de façon en soi connue.

Les barres et leurs connexions démontables assurent la résistance aux états limites ultimes et les câbles également démontables assurent la non décompression sous sollicitation de fatigue.

Pour la mise en oeuvre d'un dispositif selon l'invention, équipé de câbles de précontrainte, on réalise les opérations suivantes :
- mise en place des gaines (13a) dans le tube (1),
- soudage au tube des platines (2) munies de leurs perçages (3,3') en sorte que les perçages (3') soient au droit des gaines,
- mise en place dans les coffrages des poutres ou des dalles, des gaines (13b), des pièces métalliques (14) et des barres (6) avec leurs raccords (7), aux endroits appropriés ,et coulage du béton,
- mise en place et vissage des tiges (8) sur les raccords (7) et vissage des écrous sur les tiges,
- enfilage des câbles dans les gaines (13a,13b),
- mise en traction de ces câbles et enlèvement des vérins.

L'invention n'est pas limitée aux réalisations qui ont été décrites.

## Revendications

1. Dispositif de connexion d'un tube métallique droit (1) et d'une poutre ou dalle en béton (P), pour une structure mixte acier-béton comportant le tube métallique disposé diagonalement entrer deux dalles ou poutres en béton et connecté à chaque extrémité aux poutres ou aux dalles en béton par un dispositif de connexion qui comprend une platine métallique (2) soudée à l'extrémité du tube perpendiculairement à l'axe (4) du tube, ladite platine (2) étant en appui sur la poutre ou la dalle (P) et présentant une pluralité de trous (3) avec lesquels coopèrent des moyens de fixation par vissage de la platine à des barres (6) noyées dans le béton de la poutre ou de la dalle, les trous (3) étant formés dans la platine autour du tube (1) et les moyens de fixation (7,9,10) qui coopèrent avec ces trous pour fixer la platine aux barres étant démontables, **caractérisé en ce que** la connexion entre le tube et les poutres ou dalles est complétée par des câbles démontables (16) qui passent à l'intérieur du tube (1), qui traversent les platines (2) et les poutres ou dalles (P) et qui sont tendus comme des câbles de précontrainte.

2. Dispositif selon la revendication 1, dans lequel ces moyens de fixation comprennent des tiges filetées (9) qui sont vissées de façon détachable à des connecteurs (7) fixés aux extrémités des barres (6) noyées dans le béton de la poutre ou de la dalle, ces tiges traversant les trous (3) de la platine et présentant en saillie sur la platine des extrémités sur lesquelles sont vissés des écrous (10) qui sont serrés sur la platine (2).

3. Dispositif selon la revendication 1, dans lequel le dispositif de connexion d'un tube à une poutre est constitué, à chaque extrémité du tube, d'une pluralité de barres (6) qui ont été noyées dans le béton de la poutre lors du coulage de celui-ci et auxquelles ont été fixés des raccords (7) qui sont accessibles dans des logements (8) formés dans le béton, ces raccords présentant un alésage fileté dans lequel est vissé une tige (9) qui traverse un trou (3) de la platine, un écrou (10) étant vissé sur la tige jusqu'à venir en pression sur la platine.

4. Dispositif selon la revendication 1, dans lequel les platines (2), outre les trous (3) prévus autour de l'emprise du tube pour la fixation des platines aux barres noyées dans le béton, présentent à l'intérieur du tube des trous (3') pour le passage des câbles de précontrainte.

5. Dispositif selon la revendication 4, dans lequel les trous (3) situés à l'extérieur du tube pour la fixation au tube des barres (6) ancrées dans le béton sont régulièrement répartis autour du tube (1) soit individuellement, soit par couples et les trous (3') situés à l'intérieur du tube pour le passage des câbles de précontrainte sont régulièrement répartis entre les trous (3) ou entre les couples de trous (3).

6. Dispositif selon la revendication 1, dans lequel les câbles de précontrainte (16) passent dans des tronçons de gaines (13a) situés dans les tubes (1) et dans des tronçons de gaine (13b) situés dans les poutres ou dalles (P) et sont emboîtés à leurs extrémités dans des pièces métalliques creuses (14) prises dans le béton des poutres ou dalles.

7. Structure comportant un treillis de tubes métalliques (1) disposés obliquement entre deux poutres ou dalles (P) en béton, **caractérisée en ce que** les tubes sont connectés aux poutres ou dalles par des dispositifs selon l'une des revendications 1 à 6.

8. Application d'une structure selon la revendication 7 à la réalisation d'un tablier de pont, d'une couverture, d'un ponton ou d'une plateforme.

## Claims

1. Device for connecting a straight metal tube (1) and a concrete beam or slab (P), for a hybrid steel-concrete structure comprising the metal tube arranged diagonally between two concrete slabs or beams and connected at each end to the concrete beams or slabs by a connecting device which comprises a metal plate (2) welded to the end of the tube at right angles to the axis (4) of the tube, the said plate (2) resting on the beam or the slab (P) and having a number of holes (3) with which means for fixing, by screwing, the plate to bars (6) embedded in the concrete of the beam or of the slab collaborate, the holes (3) being formed in the plate around the tube (1) and the fixing means (7, 9, 10) which collaborate with these holes for fixing the plate to the bars being removable, **characterized in that** the connection between the tube and the beams or slabs is supplemented by removable cables (16) which pass along inside the tube (1), which pass through the plates (2) and the beams or slabs (P) and which are tensioned as prestressing cables.

2. Device according to Claim 1, in which these fixing means comprise threaded rods (9) which are screwed detachably into connectors (7) fixed to the ends of the bars (6) embedded in the concrete of the beam or of the slab, these rods passing through the holes (3) in the plate and having ends projecting from the plate, onto which ends nuts (10) are screwed and tightened down onto the plate (2).

3. Device according to Claim 1, in which the device connecting a tube to a beam consists, at each end of the tube, of a number of bars (6) which were embedded in the concrete of the beam when the latter was cast and to which couplings (7) have been fixed, which couplings are accessible in housings (8) formed in the concrete, these couplings having a threaded bore into which is screwed a rod (9) which passes through a hole (3) in the plate, a nut (10) being screwed onto the rod until it presses down on the plate.

4. Device according to Claim 1, in which the plates (2), apart from having the holes (3) provided around the footing of the tube for fixing the plates to the bars embedded in the concrete, have, inside the tube, holes (3') for the passage of the prestressing cables.

5. Device according to Claim 4, in which the holes (3) located on the outside of the tube for fixing the bars (6) anchored in the concrete to the tube are uniformly distributed around the tube (1) either individually or in pairs, and the holes (3') located inside the tube for the passage of the prestressing cables are uniformly distributed between the holes (3) or between the pairs of holes (3).

6. Device according to Claim 1, in which the prestressing cables (16) pass through lengths of sheath (13a) situated in the tubes (1) and through lengths of sheath (13b) situated in the beams or slabs (P) and are pushed at their ends into hollow metal parts (14) set in the concrete of the beams or slabs.

7. Structure comprising a lattice of metal tubes (1) arranged obliquely between two concrete beams or slabs (P), **characterized in that** the tubes are connected to the beams or slabs by devices according to one of Claims 1 to 6.

8. Application of a structure according to Claim 7, to the production of a bridge deck, a roof structure, a pontoon or a platform.

## Patentansprüche

1. Verbindungsvorrichtung für ein gerades Metallrohr (1) und einen Träger oder eine Decke aus Beton (P), für einen gemischten Stahl/Beton-Aufbau, der das Metallrohr umfaßt, das diagonal zwischen zwei Decken oder Trägern aus Beton angeordnet ist und an jedem Ende mit den Trägern oder Decken aus Beton durch eine Verbindungsvorrichtung verbunden ist, die eine Metallplatte (2) umfaßt, die am Ende des Rohres senkrecht zur Achse (4) des Rohres angeschweißt ist, wobei die genannte Platte (2) auf dem Träger oder der Decke (P) aufsitzt und eine Vielzahl von Löchern (3) aufweist, mit denen Befestigungsmittel zusammenwirken, zum Verschrauben der Platte mit Stäben (6), die in den Beton des Trägers oder der Decke eingelassen sind, und wobei die Löcher (3) in der Platte rund um das Rohr (1) ausgebildet sind, und die Befestigungsmittel (7,9,10), die mit diesen Löchern zum Befestigen der Platte an den Stäben zusammenwirken, ausbaubar sind, **dadurch gekennzeichnet, daß** die Verbindung zwischen dem Rohr und den Trägern oder Decken durch ausbaubare Seile (16) vervollständigt ist, die im Inneren des Rohrs (1) verlaufen, die Platten (2) und die Träger oder Decken (P) durchsetzen und wie Vorspannseile gespannt werden.

2. Vorrichtung nach Anspruch 1, in der die Befestigungsmittel Gewindestangen (9) umfassen, die lösbar an Anschlußteilen (7) angeschraubt sind, die an den Enden der Stäbe (6) befestigt sind, die in den Beton des Trägers oder der Decke eingelassen sind, wobei diese Stangen die Löcher (3) der Platte durchsetzen und auf der Platte vorspringende Enden aufweisen, auf denen Muttern (10) aufgeschraubt sind, die auf der Platte (2) festgespannt sind.

3. Vorrichtung nach Anspruch 1, in der die Verbindungsvorrichtung eines Rohres mit einem Träger an jedem Ende des Rohres von einer Vielzahl von Stäben (6) gebildet ist, die in den Beton des Trägers während dessen Gießens eingelassen sind und an denen Anschlußstücke (7) befestigt sind, die in Sitzen (8) zugänglich sind, die in den Beton eingeformt sind, wobei diese Verbindungsstücke eine Gewindebohrung aufweisen, in die eine Stange (9) eingeschraubt ist, die ein Loch (3) der Platte durchsetzt, und wobei eine Mutter (10) auf die Stange aufgeschraubt ist, bis sie auf der Platte zum Andruck gelangt.

4. Vorrichtung nach Anspruch 1, in der die Platten (2) außer den Löchern (3), die rund um den Bereich des Rohres für die Befestigung der Platten an Stäben, die in den Beton eingelassen sind, vorgesehen sind, im Inneren des Rohres Löcher (3') für den Durchlaß der Vorspannseile aufweisen.

5. Vorrichtung nach Anspruch 4, in der die Löcher (3), die auf der Außenseite des Rohres gelegen sind, für die Befestigung von im Beton verankerten Stäben (6) am Rohr gleichmäßig um das Rohr (1), sei es einzeln oder paarweise, verteilt sind, und die Löcher (3'), die im Inneren des Rohres für das Durchlassen der Vorspannseile gelegen sind, regelmäßig zwischen den Löchern (3) oder zwischen den Paaren von Löchern (3) verteilt sind.

6. Vorrichtung nach Anspruch 1, in der die Vorspannseile (16) in Hülsenstücken (13a), die in den Rohren (1) gelegen sind, und in Hülsenstücken (13b), die in den Trägern oder Decken (P) gelegen sind, verlaufen und an ihren Enden in hohlen Metallstücken (14) eingeschlossen sind, die im Beton der Träger oder Decken aufgenommen sind.

7. Aufbau, der ein Gitter von Metallrohren (1) umfaßt, die schräg zwischen zwei Trägern oder Decken (P) aus Beton angeordnet sind, **dadurch gekennzeichnet, daß** die Rohre mit den Trägern oder Decken durch Vorrichtungen nach einem der Ansprüche 1 bis 6 verbunden sind.

8. Anwendung eines Aufbaus nach Anspruch 7 für die Herstellung einer Brückenfahrbahn, einer Abdeckung, eines Pontons oder einer Plattform.
